# EUROPÄISCHE PATENTSCHRIFT

(11) **EP 2 592 182 B1**
(45) Veröffentlichungstag und Bekanntmachung des Hinweises auf die Patenterteilung: **21.02.2018**
(21) Anmeldenummer: 12191352.9
(22) Anmeldetag: 06.11.2012
(51) Int. Cl.: D06F 37/04

(54) **Waschmaschine mit verringerter Rückbefeuchtung sowie Verfahren zu ihrem Betrieb**
Washing machine with reduced remoistening and method for its operation
Lave-linge avec détrempage réduit et procédé de fonctionnement de celui-ci

(30) Priorität: 11.11.2011 DE 102011086142
(43) Veröffentlichungstag der Anmeldung: 15.05.2013
(73) Patentinhaber: BSH Hausgeräte GmbH, 81739 München (DE)
(72) Erfinder: Eglmeier, Hans, 10587 Berlin (DE); Hanau, Andreas, 12359 Berlin (DE)

(56) Entgegenhaltungen:
- DE-A1- 10 205 306
- DE-A1-102009 001 323
- DE-U1-202009 000 376

## Beschreibung

Die Erfindung betrifft eine Waschmaschine mit verringerter Rückbefeuchtung sowie ein bevorzugtes Verfahren zu ihrem Betrieb. Insbesondere betrifft die Erfindung eine Waschmaschine zur Behandlung von Wäsche mit einer Programmsteuerung, einem Wasserzulaufsystem, einer in einem Laugenbehälter drehbar gelagerten Trommel und einem Antriebsmotor für die Trommel, wobei Strukturen auf der Trommel und/oder im Laugenbehälter die Luftströmung beeinflussen, sowie ein besonders geeignetes Verfahren zum Betrieb dieser Waschmaschine (siehe DE-20 2009 000376 U). Ein Waschprogramm weist im Allgemeinen nach einer Benetzungsphase und einer Waschphase eine Spülphase mit mehreren Schleuderschritten auf. Mit einem letzten Schleuderschritt soll möglichst viel Wasser aus der Wäsche entfernt werden, so dass die gewaschene und evtl. mit einem Weichspüler behandelte Wäsche der Waschmaschine nicht tropfnass entnommen werden muss. Insbesondere ist es erwünscht, dass die nach der Schleuderphase noch in der Wäsche enthaltene Restfeuchte möglichst gering ist. Dies wird im Allgemeinen durch eine gute Abtrennung des Wassers beim Schleudern mit einer hohen Drehzahl der Trommel erreicht. Dabei wird durch die Fliehkraft das Wasser aus der Wäsche durch Drainagelöcher der Trommel nach außen in einen Zwischenraum zwischen Trommel und Laugenbehälter gedrückt, wo es idealerweise in einen unteren Teil des Laugenbehälters fließt, einen eine Heizeinrichtung umfassenden Bereich, der auch als "Heizkörpertasche" bezeichnet wird. Aus der Heizkörpertasche kann dieses Wasser dann zur Entsorgung oder Wiederverwendung abgepumpt werden.

Die Entfernung von abgeschleudertem Wasser wird aber durch die Strömung der Luft aufgrund der Rotation der Trommel beeinflusst. Im Allgemeinen entsteht bei der Drehbewegung der Trommel eine Luftströmung mit einem Geschwindigkeitsgradienten in dem Zwischenraum zwischen Trommel und Laugenbehälter, wobei die direkt an der Außenseite der Trommel anliegende Luftschicht im Wesentlichen die Umfangsgeschwindigkeit der Trommel übernimmt. Beispielsweise beträgt bei einer Trommel von 50 cm Durchmesser die entsprechende Umfangsgeschwindigkeit bei einer Schleuderdrehzahl von 1400 Umdrehungen pro Minute 2200 m/min bzw. 130 km/h. Im Gegensatz dazu beträgt die Strömungsgeschwindigkeit der direkt an der Laugenbehälterwand anliegenden Luftschicht 0 km/h. Somit liegt im Zwischenraum zwischen der bewegten Trommel und dem nicht bewegten Laugenbehälter ein Geschwindigkeitsgradient der Luftströmung vor, der aber nicht notwendigerweise linear verläuft. Wassertropfen werden senkrecht zur Strömung dem Geschwindigkeitsgradienten folgend in die Luftströmung hineingezogen (Bernoulli-bzw. Venturi-Effekt).

Die Trommel erteilt somit aufgrund ihrer schnellen Drehbewegung der Luftmenge, die sich im Zwischenraum zwischen Trommel und Laugenbehälter befindet, einen Tangentialimpuls in Drehrichtung der Trommel. Da das durch die perforierte Trommel austretende Wasser die Trommel ebenfalls in tangentialer Richtung verlässt, d.h. in tangentialer Richtung abgeschleudert wird, gibt es einen zusätzlichen, vom tatsächlichen Wasserstrom abhängigen Beitrag zum Tangentialimpuls. Im Ergebnis wird ein kreisförmiges Umlaufen der Luftmenge in dem Zwischenraum zwischen Trommel und Laugenbehälter erhalten, welcher einen sich auf der Innenwand des Laugenbehälters ausbildenden Wasserring beeinflusst. Insbesondere wird eine bestimmte Wassermenge, statt zum Abpumpen in der Heizkörpertasche zu landen, auf der Innenseite des Laugenbehälters (hierin auch als "seitliche Laugenbehälterwand" bezeichnet) als sogenannter Wasserring im Kreis befördert. Bekannte Maßnahmen zum Ableiten dieses Wasserringes und damit zur Verringerung der Rückbefeuchtung sind in den Laugenbehälter eingebrachte Formelemente.

Außerdem entsteht üblicherweise durch die Drehbewegung der Trommel ein Luftdruckunterschied, insbesondere zwischen dem Inneren der Trommel, wo ein geringer Luftdruck herrscht (Unterdruck), und dem Zwischenraum zwischen Trommel und Laugenbehälter, der einen höheren Luftdruck (Überdruck) aufweist. Dieser Druckunterschied sucht sich Wege zum Ausgleich, wobei der Trommelspalt zwischen Trommel und einer diese zum Umgebungsraum verschließenden Tür den größtmöglichen Querschnitt und somit den geringsten Widerstand für den Druckausgleich aufweist. Somit ergibt sich durch den Ausgleich des Druckunterschieds im Zwischenraum eine zweite, hin zur verschließenden Tür gerichtete radiale Strömungskomponente.

Beide Strömungskomponenten, die durch Druckunterschiede entstehende radiale Strömung sowie die tangentiale Umlaufströmung, überlagern sich zu einer näherungsweise in Trommeldrehrichtung verschraubten, toroidalen Luftströmung.

Diese Luftströmung reißt Wassertropfen mit, beispielsweise von der Oberfläche des Wasserrings, so dass der Wasserring eher einer wilden Gischt gleicht als einer kompakten Wassermenge und somit über eine entsprechend große Oberfläche verfügt. Außerdem werden Wassertropfen insbesondere aus dem in der Heizkörpertasche befindlichen Wasser mitgerissen. Dieser Effekt tritt verstärkt auf, wenn aufgrund einer ungleichmäßigen, d.h. unwuchtigen, Drehung der Trommel, welche zum Beispiel durch eine ungleichmäßige Verteilung der Wäsche in der Trommel entstehen kann, Wassertropfen aus der Heizkörpertasche hochgeschleudert werden.

Im Allgemeinen werden die Wassertropfen senkrecht zur Luftströmung entsprechend dem Geschwindigkeitsgradienten in die Strömung hineingezogen (Bernoulli- bzw. Venturieffekt) und dabei in longitudinaler Richtung mit der Strömung mitgerissen.

Die mit der Luftströmung mitgerissenen Wassertropfen können insbesondere über den Trommelspalt zurück auf die Wäsche gelangen und bewirken so eine Rückbefeuchtung der Wäsche, die dadurch eine erhöhte Restfeuchte aufweist. Um diese Restfeuchte noch zu entfernen, wäre ein unverhältnismäßig zeit- und energieaufwändiger Schleuderschritt erforderlich, insbesondere da mit fortschreitendem Schleudern die noch im System befindliche Wassermenge zunehmend langsamer entzogen wird.

Um einer Rückbefeuchtung entgegen zu wirken, ist aus der DE 24 48 834 A1 ein Verfahren zum Schleudern in einer Waschmaschine bekannt, bei dem während des Schleuderns wiederholt zwischen einer geringen und einer hohen Drehzahl der Trommel umgeschaltet wird, um das Entstehen eines Wasserrings in der Form von durch die Trommel mitgerissenem Wasser zu vermeiden. Allerdings wird der Schleudervorgang verlängert, da wiederholt mit nur geringer Drehzahl geschleudert wird.

Die EP 1 050 616 A1 beschreibt ein Verfahren zum Schleudern in einer Waschmaschine, bei dem das Verringern der Drehzahl ("Abtouren") nach dem Schleudern nicht mit hoher negativer Beschleunigung durchgeführt wird, sondern die Steilheit der Abtourrampe verringert ist, um zu vermeiden, dass der Wasserring beim Abtouren zusammenfällt und auf die Trommel tropft. Eine Rückbefeuchtung durch die Wassermenge, die während des Schleuderns durch die beschriebene Luftströmung über den Trommelspalt auf die Wäsche gelangt, wird hierbei nicht vermieden.

Die DE 197 52 512 A1 beschreibt eine Waschmaschine mit einer in einem Laugenbehälter um eine horizontale Achse drehbar angeordneten Waschtrommel, wobei im Waschtrommel-Mantel nach außen oder innen gerichtete Ausformungen vorhanden sind.

Die DE 10 2005 026 175 A1 beschreibt ein Wasser führendes Haushaltsgerät, z.B. eine Waschmaschine, mit einer drehbar gelagerten Wäschetrommel mit einem Trommelmantel und wenigstens einer Trommeldeckfläche, wobei an der Wäschetrommel Prägungen aufgebracht sind, wobei die Kanten der Prägungen ellipsenförmig ausgebildet sind.

Aus der DE 44 45 669 A1 ist eine Waschtrommel für eine Waschmaschine bekannt, die über einen zylindrischen Mantel mit einer Vielzahl von Löchern zum Durchtritt von Arbeitsflüssigkeit versehen ist. Zwischen diesen Löchern sind muldenartige Ausprägungen bzw. Erhebungen vorgesehen.

Schließlich beschreibt die DE 196 03 710 A1 einen Waschtrockner oder eine Trommelwaschmaschine mit einem Laugenbehälter und einer im Laugenbehälter drehbar angeordneten Wäschetrommel, wobei der Mantel des Laugenbehälters mit Prägungen versehen ist, die rund, oval oder vieleckig ausgebildet sind. Dabei verfügen runde Prägungen über eine leicht gewölbte Form.

Die DE 102 05 306 A1 beschreibt eine Trommelwaschmaschine mit einer Wäschetrommel, deren Mantel gelocht ist, und die von einem Behälter umgeben ist, innerhalb dem sie an ihrer Rückwand wenigstens horizontal fliegend gelagert ist, und mit einem Arbeitsabschnitt zum Trockenschleudern der in der Trommel befindlichen Wäsche. Bei dieser Trommelwaschmaschine sind Vorkehrungen getroffen, dass während des Trockenschleuderns vom Behälter durch den Innenraum der Trommel und zurück zum Behälter im Wesentlichen keine Luft strömen kann. Eine Vorkehrung ist beispielsweise eine Sperre, die im ringförmigen Spalt zwischen der Beschickungsöffnung der Trommel und der Frontöffnung des Behälters angeordnet ist. Außerdem ist eine weitere Maßnahme, dass der Trommelmantel auf einem Ringabschnitt, der an die Rückwand der Trommel anschließt, einen zumindest geringeren spezifischen Lochflächenanteil aufweist als auf dem näher der Beschickungsöffnung angeordneten Ringabschnitt.

Die DE 20 2009 000 376 U1 beschreibt eine Waschtrommel für eine Waschmaschine, deren zylindrischer Mantel eine Vielzahl von Durchflutungslöchern aufweist sowie an der Waschtrommelaußenseite angebrachte Kompressionsraumschaufeln. Beim Schleudern nach dem Spülgang und dem Abpumpen der Spülflüssigkeit erzeugen die Schaufeln aufgrund ihrer Keilform einen Unterdruck, so dass die Feuchtigkeit in der Wäsche nicht nur den Fliehkräften sondern auch noch diesem Unterdruck ausgesetzt ist.

Aufgabe der vorliegenden Erfindung war es vor diesem Hintergrund, eine Waschmaschine bereitzustellen, bei der die behandelte Wäsche nach dem Schleudern eine verringerte Restfeuchte aufweist. Außerdem liegt der Erfindung die Aufgabe zugrunde, ein Verfahren zum Betrieb dieser Waschmaschine bereitzustellen.

Die Lösung dieser Aufgabe wird nach dieser Erfindung erreicht durch eine Waschmaschine zur Behandlung von Wäsche sowie durch ein Verfahren zum Betrieb einer Waschmaschine mit den Merkmalen des entsprechenden unabhängigen Patentanspruchs. Bevorzugte Ausführungsformen der erfindungsgemäßen Waschmaschine und des erfindungsgemäßen Verfahrens sind in entsprechenden abhängigen Patentansprüchen aufgeführt. Bevorzugten Ausführungsformen der erfindungsgemäßen Waschmaschine entsprechen bevorzugte Ausführungsformen des erfindungsgemäßen Verfahrens und umgekehrt, auch soweit dies hierin nicht explizit festgestellt ist.

Gegenstand der Erfindung ist somit eine Waschmaschine zur Behandlung von Wäsche mit einer Programmsteuerung, einem Wasserzulaufsystem, einer in einem Laugenbehälter drehbar gelagerten Trommel und einem Antriebsmotor für die Trommel wobei auf einer Trommeloberfläche und/oder einer seitlichen Laugenbehälterwand in einem Zwischenraum zwischen der Trommel und dem Laugenbehälter heraus ragende Strukturen angeordnet sind, welche bei Drehung der Trommel um eine im Wesentlichen horizontalen Drehachse eine in Richtung einer hinteren Laugenbehälterwand gerichtete axiale Luftströmung erzeugen, wobei heraus ragende Strukturen solche sind, welche aus der Oberfläche der Trommel bzw. der seitlichen Laugenbehälterwand in den Zwischenraum ragen.

Bei der vorliegenden Erfindung ist es, dass die heraus ragenden Strukturen auf der Trommeloberfläche und/oder der seitlichen Laugenbehälterwand eine Steigung, bezogen auf die Drehachse der Trommel, aufweisen, die von der hinteren Laugenbehälterwand in Richtung zur Tür der Waschmaschine zunimmt.

Hierbei ist der Begriff "Erzeugen einer in Richtung einer hinteren Laugenbehälterwand gerichteten Luftströmung" breit auszulegen und umfasst insbesondere auch eine in Richtung einer hinteren Laugenbehälterwand gerichtete axiale Luftströmungskomponente, welche einer üblicherweise nach vorne zur Tür der Waschmaschine gerichteten axialen Luftströmungskomponente entgegenwirkt. In Abhängigkeit von der Größe dieser Komponenten wird entweder eine reduzierte axiale Strömung in Richtung der Tür erhalten, ein Ruhezustand, wenn sich beide Komponenten aufheben, oder aber eine zur hinteren Laugenbehälterwand gerichtete axiale Luftströmung. Bevorzugt tritt keine axiale Luftströmung in Richtung der Tür der Waschmaschine mehr ein.

Zur Erreichung dieses Effektes ist es bevorzugt, dass die heraus ragenden Strukturen eine schraubenartige Struktur bilden.

In einer bevorzugten Ausführungsform der Waschmaschine sind die herausragenden Strukturen Lamellen, insbesondere schraubenartig angeordnete Lamellen. Der Ausdruck "Lamelle" bezeichnet hierin im Allgemeinen dünne, lange Scheiben oder Blätter, die eben oder gewunden sein können.

Erfindungsgemäß ist es bevorzugt, dass die heraus ragenden Strukturen regelmäßig in einem Kranz um die Trommeloberfläche angeordnet sind. Hierbei können erfindungsgemäß mehrere Kränze von heraus ragenden Strukturen eingesetzt werden. Vorzugsweise sind dabei bei einem näher zur Tür der Waschmaschine angeordneten Kranz auf der Trommeloberfläche die heraus ragenden Strukturen, z.B. Lamellen, größer oder mit einer größeren Steigung der Strukturen als in einem hinteren Bereich der Trommeloberfläche versehen.

Überdies ist es bevorzugt, dass die heraus ragenden Strukturen in einer vorderen Hälfte der Trommeloberfläche und/oder einer vorderen Hälfte der seitlichen Laugenbehälterwand angeordnet sind.

Vorteilhaft ist die Anordnung sowohl auf der Trommel als auch auf dem Laugenbehälter. In einer bevorzugten Ausführungsform der Erfindung sind daher auf der Trommeloberfläche und auf der seitlichen Laugenbehälterwand Lamellen als heraus ragende Strukturen angeordnet. Hierbei können die Lamellen auf der Trommeloberfläche axial und/oder radial von den Lamellen auf der seitlichen Laugenbehälterwand beabstandet sein.

Erfindungsgemäß können sich die heraus ragenden Strukturen, insbesondere Lamellen, untereinander in ihrer Anzahl, Anordnung, Form und/oder Größe unterscheiden. Diese werden in Abhängigkeit von der gewünschten Beeinflussung der Strömung geeignet gewählt.

Hierbei wird im Allgemeinen berücksichtigt, dass die heraus ragenden Strukturen auf der Oberfläche eine radiale Luftströmung verstärken. Vorzugsweise werden die heraus ragenden Strukturen daher derart gewählt, dass eine radiale Strömung um die Trommel zumindest teilweise in eine zur hinteren Laugenbehälterwand gerichtete axiale Luftströmung umgewandelt wird.

Dies kann beispielsweise durch eine Anbringung von heraus ragenden Strukturen auf der seitlichen Laugenbehälterwand erreicht werden. Eine rotierende Luftmasse wird dann von den auf der Innenseite des Laugenbehälters, insbesondere der seitlichen Laugenbehälterwand, befindlichen Lamellen zumindest partiell in eine axiale Strömung umgeformt.

Bevorzugt ist hierbei ein Anformen der Lamellen bei der Herstellung des Laugenbehälters.

In einer ganz besonders bevorzugten Ausführungsform der Erfindung ergänzen sich die heraus ragenden Strukturen, insbesondere Lamellen, auf der Trommeloberfläche und auf der seitlichen Laugenbehälterwand hinsichtlich Anzahl, Anordnung, Form und/oder Größe während der Rotation der Trommel in ihrer Beeinflussung der Luftströmung derart, dass eine größere axiale Strömung in Richtung der hinteren Laugenbehälterwand resultiert. Vorzugsweise wird hierzu auch ein möglichst großer Teil einer radialen Strömung um die Trommel in eine zur hinteren Laugenbehälterwand gerichtete Strömung umgewandelt.

Wenn heraus ragende Strukturen, insbesondere Lamellen, an Trommeloberfläche und seitlicher Laugenbehälterwand eingesetzt werden, sind deren Anordnung, Größe und Anzahl im Allgemeinen ähnlich. Allerdings ist die Neigungsrichtung der Strukturen an der Trommeloberfläche in der Regel entgegengesetzt zu der an der seitlichen Laugenbehälterwand. Beim Einsatz von Lamellen wird dann von Gegenlamellen gesprochen.

Durch die Verwendung von Lamellen an der Trommel und Gegenlamellen im Laugenbehälter, wobei diese voneinander einen radialen Abstand aufweisen, kann durch deren Zusammenwirken ein wesentlicher Teil der rotierenden Strömung um die Trommel in eine axiale Strömung umgesetzt werden. Hierdurch wird insbesondere der Ausbildung eines sich drehenden Wasserrings entgegengewirkt.

Es können vorteilhaft auch eine Anzahl von Kränzen mit heraus ragenden Strukturen an Trommel und seitlicher Laugenbehälterwand vorgesehen sein, z.B. Lamellen- und Gegenlamellen mit einem radialen Überlapp. Diese würden beim Betrieb der Trommel ineinander kämmen. Eine solche Anordnung weist hinsichtlich der Erzeugung einer axialen Kompensationsströmung und der Verringerung des rotierenden Strömungsanteils einen großen Wirkungsgrad auf.

In einer weiteren Ausführungsform der Erfindung sind auf der Trommeloberfläche als heraus ragende Strukturen Sicken angeordnet. So können nach außen geprägte schraubenartige Sicken in die Trommel eingearbeitet werden. Diese können auf der Trommeloberfläche die Strömung erfindungsgemäß beeinflussen, insbesondere auch zu einer Kompensation der entgegen gerichteten axialen Strömungen beitragen.

In einer bevorzugten Ausführungsform der Erfindung sind auf der Trommeloberfläche Drainagelöcher mit schräg zur Drehachse der Trommel angeordneten Tulpungen als heraus ragenden Strukturen angeordnet. Die Drainagelöcher können hierzu geeignet geformt sein, z.B. elliptisch. Unter "Tulpungen" werden hierbei insbesondere nach außen gerichtete Kragen, z.B. trichterförmige Kragen, verstanden. Diese können derart geformt werden, dass vorzugsweise schraubenförmig auf der Trommeloberfläche angeordnete Tulpungen vorliegen und auf diese Weise einen erfindungsgemäß gewünschten Effekt erzielen.

Diese Tulpungen können überdies vorteilhaft in Richtung von ebenfalls auf der Trommeloberfläche verwendeten Lamellen liegen.

Die Tulpungen werden vorzugsweise als unterstützende Maßnahme eingesetzt, z.B. zusammen mit Lamellen auf einer seitlichen Laugenbehälterwand.

Bei der Herstellung, beispielsweise ausgehend von einem Blechteil, können ausgestanzte Blechteile einseitig an den Drainagelöchern verbleiben und so als heraus ragende Strukturen im Sinne der Erfindung verwendet werden.

Überdies kann eine die Trommel schließende Naht als Punktschweißnaht mit aufgebogenen Blechenden als heraus ragenden Strukturen ausgebildet sein. Üblicherweise wird eine Trommel über das Biegen eines Bleches und das Zusammenschweißen der Blechenden hergestellt. Eine solche Naht lässt sich im Zuschnitt des Bleches schräg vorsehen, so dass sie in der fertigen Trommel schraubenförmig auf der Trommeloberfläche verläuft. Bei der Ausbildung der Naht als Punktschweißnaht mit aufgebogenen Blechenden ergibt sich dann eine schraubenförmige, heraus ragende Struktur im Sinne der Erfindung. Derartige Nähte lassen sich auch mehrfach, bevorzugt dreifach, in den Trommelmantel einarbeiten. Überdies können auch zusätzliche heraus ragende Strukturen als entsprechend geformte Blindnaht eingebaut werden. Dies wären beispielsweise in den Trommelmantel eingebogene Rippen.

In einer weiteren bevorzugten Ausführungsform einer erfindungsgemäßen Waschmaschine kann die Laugenbehälterwand, insbesondere die seitliche Laugenbehälterwand, geeignet strukturiert sein, um einen Ablauf des an ihr befindlichen Wassers zu erleichtern und/oder die Geschwindigkeit eines Luftstromes an ihrer Oberfläche zu verringern. Im Allgemeinen kann die Strukturierung der Laugenbehälterinnenseite durch verschiedenartige Ausstülpungen oder Vertiefungen erreicht werden oder durch die Anordnung von mindestens einem Bauteil an der Laugenbehälterwand. Beispielsweise wären als Vertiefungen Nuten oder Sicken denkbar.

Vorzugsweise können in einem vorderen, der Tür zugewandten Bereich der Trommel und/oder in einem der hinteren Laugenbehälterwand zugewandten Bereich der Trommel weniger Drainagelöcher angebracht sein als in der Mitte, da in diesen Bereichen die Löcher mit hoher Wahrscheinlichkeit vollständig durchlässig für Luft sind, wohingegen in der Mitte der Trommel beim Schleudern der Wäschering die dortigen Drainagelöcher verdeckt. Somit soll die Luftzirkulation insgesamt verringert werden.

Vorteilhaft kann zusätzlich der Trommelspalt verengt werden, beispielsweise durch eine geeignete Bauweise der Manschette, wobei der Trommelspalt insbesondere in den Bereichen der vermuteten Rückbefeuchtungs-Einströmposition eingeengt wird.

Gegenstand der Erfindung ist außerdem ein Verfahren zum Betrieb einer Waschmaschine zur Behandlung von Wäsche mit einer Programmsteuerung, einem Wasserzulaufsystem, einer in einem Laugenbehälter drehbar gelagerten Trommel und einem Antriebsmotor für die Trommel, wobei auf einer Trommeloberfläche und/oder einer seitlichen Laugenbehälterwand in einem Zwischenraum zwischen der Trommel und dem Laugenbehälter heraus ragende Strukturen angeordnet sind, welche bei Drehung der Trommel um eine im Wesentlichen horizontale Drehachse eine in Richtung einer hinteren Laugenbehälterwand gerichtete axiale Luftströmung erzeugen, wobei heraus ragende Strukturen solche sind, welche aus der Oberfläche der Trommel bzw. der seitlichen Laugenbehälterwand in den Zwischenraum ragen, und wobei die heraus ragenden Strukturen auf der Trommeloberfläche und/oder der seitlichen Laugenbehälterwand eine Steigung, bezogen auf die Drehachse der Trommel, aufweisen, die von der hinteren Laugenbehälterwand in Richtung zur Tür der Waschmaschine zunimmt. In einer Ausführungsform des erfindungsgemäßen Verfahrens wird die Trommel im letzten Schleuderschritt mit einer Drehzahl oberhalb der Kompensationsdrehzahl betrieben. D.h. insbesondere, dass die Drehzahl so hoch ist, dass eine axiale Luftströmung in Richtung einer hinteren Laugenbehälterwand vorliegt. Hiermit kann beispielsweise eine verstärkte Rückbefeuchtung während des Verringerns der Drehzahl der Trommel beim Abtouren vermindert werden, da die Luftströmung längere Zeit axial in Richtung einer hinteren Laugenbehälterwand stattfindet.

Erfindungsgemäße Waschmaschine und erfindungsgemäßes Verfahren haben zahlreiche Vorteile. Die erfindungsgemäße Waschmaschine hat den Vorteil, dass die üblicherweise nach vorne in Richtung der Tür der Waschmaschine gerichtete axiale Strömung der Luft kompensiert werden kann. Dadurch wird die Möglichkeit für eine Rückführung von Wasser auf Wäsche in der Trommel, d.h. eine Rückbefeuchtung, reduziert und somit die Restfeuchte verbessert. Auf diese Weise kann der auf das Waschen folgende Trocknungsprozess der Wäsche erheblich verkürzt werden, ohne dass hierzu der Schleuderschritt verlängert werden müsste. Dies ist aus Gründen der Wirtschaftlichkeit und des Umweltschutzes sehr vorteilhaft. Da ein Teil der Luftströmung entfällt, kann eine Einsparung von Energie, eine höhere Lebensdauer des Motors und von anderen Maschinenkomponenten erreicht werden. Zudem ist der Betrieb der Waschmachine mit einer geringeren erforderlichen Antriebsleistung, größeren Beschleunigungen, insbesondere im höheren Drehzahlbereich, und in Ausführungsformen auch eine Verringerung von Strömungsgeräuschen möglich.

In Ausführungsformen der Erfindung kann zudem die radiale Strömung deutlich verringert werden, so dass der Ausbildung eines sich kontinuierlich im Kreis bewegenden Wasserrings an der Laugenbehälterwand entgegengewirkt werden kann. Dadurch kann das bei der Schleuderphase anfallende Wasser besser abgeführt werden. Insgesamt kann eine Schleuderphase zeitlich verkürzt werden. Auch hierdurch werden die Bauteile der Waschmaschine (insbesondere Antriebsmotor und Lager) geschont und es wird weniger Energie verbraucht.

Bevorzugte Ausführungsformen der Erfindung sind in den Figuren der beigefügten Zeichnung dargestellt und werden im Folgenden unter Bezugnahme auf diese Figuren näher erläutert. Es sind:
Fig. 1 ein Schnitt durch eine erste Ausführungsform einer Waschmaschine, der Schnitt geführt in Richtung der Drehachse der Trommel,
Fig. 2 eine schematische Darstellung der vorliegend relevanten Teile einer zweiten Ausführungsform einer Waschmaschine, und
Fig. 3 ein Schnitt durch eine dritte Ausführungsform einer Waschmaschine, der Schnitt ebenfalls geführt in Richtung der Drehachse der Trommel.

Fig. 1 ist ein Schnitt durch eine erste Ausführungsform einer Waschmaschine in Richtung der Drehachse 3 der Trommel 2 und zeigt somit einen Schnitt durch eine Seitenansicht. Der Laugenbehälter 1 kann an der Vorderseite durch eine Tür 19 mit einem Bullaugenglas geöffnet werden, welche durch eine Manschette 20 abgedichtet ist.

Bei der in Fig. 1 gezeigten ersten Ausführungsform sind auf der Trommeloberfläche 28 axial voneinander beabstandet vordere Lamellen 16 und hintere Lamellen 22 als heraus ragende Strukturen im Sinne der Erfindung angeordnet. Außerdem sind, ebenfalls axial voneinander beabstandet an der seitlichen Laugenbehälterwand 27 vordere Lamellen 17 (Gegenlamellen mit im Vergleich zur Situation auf der Trommeloberfläche umgekehrter Steigung) sowie hintere Lamellen 23 angeordnet. Die hinteren Lamellen 22 und 23 sind hierbei so auf der seitlichen Laugenbehälterwand 27 und der Trommeloberfläche 28 angeordnet, dass sie bei einer Drehung der Trommel 2 ineinander kämmen können. Die Kämmwirkung ist allerdings größer, wenn - hier nicht gezeigt - die hinteren Lamellen stärker in den Zwischenraum 26 zwischen Laugenbehälter 1 und Trommel 2 ragen und es zwischen diesen zu einem radialen Überlapp kommt. Die vorderen Lamellen 16 und 17 auf der seitlichen Laugenbehälterwand 27 und der Trommeloberfläche 28 liegen dagegen einander gegenüber.

Fig. 1 zeigt die Situation beim Schleudern, wobei durch die Drehbewegung der Trommel 2 um deren Drehachse 3 die Wäsche 7 als Wäschering im Wesentlichen der Trommelinnenseite anliegt. Durch die Drehbewegung der Trommel 2 wird eine komplexe Luftströmung mit einer radialen und einer axialen Komponente erzeugt, von denen hier mit Pfeilen nur die axiale Strömung im Zwischenraum 26 gezeigt wird, die vorliegend durch eine erzeugte axiale Gegenströmung in Richtung der hinteren Laugenbehälterwand 24 zumindest reduziert und vorzugsweise kompensiert wird. Diese Luftströmung zirkuliert durch die Drainagelöcher 18 der Trommel 2 dem Druckausgleich entsprechend und gelangt durch den Trommelspalt 21 zurück ins Innere der Trommel 2, wo mitgeführte Wassertropfen auf die Wäsche treffen können und so zur Rückbefeuchtung beitragen, sofern dieser Strömung nicht erfindungsgemäß entgegengewirkt wird.

Bei der in Fig. 1 gezeigten ersten Ausführungsform sind Lamellen 16 in einer vorderen Hälfte 29 der Trommeloberfläche 28 und Lamellen 17 und 23 in einer vorderen Hälfte der seitlichen Laugenbehälterwand 27 angeordnet.

Fig. 2 ist eine schematische Darstellung der vorliegend relevanten Teile einer zweiten Ausführungsform einer Waschmaschine. Die Waschmaschine weist einen Laugenbehälter 1 auf, in dem eine Trommel 2 drehbar um eine im Wesentlichen horizontale Drehachse 3 gelagert ist und durch einen Antriebsmotor 14 betrieben werden kann. Wäschemitnehmer 4 und Schöpfeinrichtungen 5 an der Innenfläche des Trommelmantels für z.B. eine Waschlauge 6 gestatten eine intensive Durchflutung der Wäsche 7 mit Waschlauge 6 oder Wasser.

Die Waschmaschine weist zudem ein Laugenzulaufsystem auf, das eine Wasseranschlussarmatur für das Hauswassernetz 8, ein elektrisch steuerbares Ventil 9 und eine Zuleitung 10 zum Laugenbehälter 1 umfasst, die über eine Einspülschale 11 geführt ist, aus der zulaufendes Wasser Waschmittelportionen in den Laugenbehälter 1 transportieren kann.

Außerdem befindet sich im Laugenbehälter 2 eine Heizeinrichtung 13. 15 bedeutet eine Pumpe für die im Laugenbehälter 1 bzw. der Trommel 2 befindliche Flüssigkeit. Ventil 9, Heizeinrichtung 13 und Antriebsmotor 14 können durch eine Programmsteuerung 12 in Abhängigkeit von einem Programmablaufplan gesteuert werden.

Bei der in Fig. 2 gezeigten zweiten Ausführungsform einer Waschmaschine sind im Zwischenraum 31 zwischen Trommel 2 und Laugenbehälter 1 auf der Trommeloberfläche 28 insgesamt vier als schraubenartig in einem Kranz angeordnete Lamellen 17 als heraus ragende Strukturen vorhanden. Bei einer Rotation der Trommel erzeugen diese eine axiale Luftströmung in Richtung einer hier nicht näher gezeigten hinteren Laugenbehälterwand.

Der Pfeil zeigt die Drehrichtung der Trommel 1 und damit die Strömungsrichtung der Luft an. 25 bedeutet eine Heizkörpertasche, in der zum Abpumpen abgeschleudertes Wasser gesammelt wird.

In Fig. 3 ist eine Seitenansicht einer dritten Ausführungsform einer Waschmaschine dargestellt. Bei dieser Ausführungsform sind Lamellen 16 in einer vorderen Hälfte 29 der Trommeloberfläche 28 und einer vorderen Hälfte 30 der seitlichen Laugenbehälterwand 27 angeordnet. 19 bedeutet eine Tür, 21 den Trommelspalt und 24 die hintere Laugenbehälterwand.

### Bezugszeichenliste

- 1: Laugenbehälter
- 2: Trommel, Wäschetrommel
- 3: Drehachse der Trommel
- 4: Wäschemitnehmer
- 5: Schöpfeinrichtungen
- 6: Waschlauge
- 7: Wäsche
- 8: Hauswassernetz
- 9: Ventil
- 10: Zuleitung
- 11: Einspülschale
- 12: Programmsteuerung
- 13: Heizeinrichtung
- 14: Antriebsmotor
- 15: Pumpe
- 16: vordere Lamellen an Wäschetrommel
- 17: vordere Lamellen an seitlicher Laugenbehälterwand
- 18: Drainageloch in der Trommel
- 19: Tür, mit Bullaugenglas versehen
- 20: Manschette
- 21: Trommelspalt
- 22: hintere Lamellen an Wäschetrommel
- 23: hintere Lamellen an seitlicher Laugenbehälterwand
- 24: hintere Laugenbehälterwand
- 25: Heizkörpertasche
- 26: Zwischenraum zwischen Laugenbehälter und Wäschetrommel
- 27: seitliche Laugenbehälterwand
- 28: Trommeloberfläche

## Patentansprüche

1. Waschmaschine zur Behandlung von Wäsche mit einer Programmsteuerung (12), einem Wasserzulaufsystem (8,9,10,11), einer in einem Laugenbehälter (1) drehbar gelagerten Trommel (2), einem Antriebsmotor (14) für die Trommel (2), und mit heraus ragende Strukturen (16,17,22,23), welche auf einer Trommeloberfläche (28) und/oder einer seitlichen Laugenbehälterwand (27) in einem Zwischenraum (26) zwischen der Trommel (2) und dem Laugenbehälter (1) angeordnet sind, wobei heraus ragende Strukturen solche sind, welche aus der Oberfläche der Trommel (2) bzw. der seitlichen Laugenbehälterwand (24) in den Zwischenraum (26) ragen, **dadurch gekennzeichnet, dass** die heraus ragende Strukturen (16,17,22,23)bei Drehung der Trommel (2) um eine im Wesentlichen horizontale Drehachse (3) eine in Richtung einer hinteren Laugenbehälterwand (24) gerichtete axiale Luftströmung erzeugen und dass die heraus ragenden Strukturen (16,17,22,23) auf der Trommeloberfläche (28) und/oder der seitlichen Laugenbehälterwand (27) eine Steigung, bezogen auf die Drehachse (3) der Trommel (2), aufweisen, die von der hinteren Laugenbehälterwand (24) in Richtung zur Tür (19) der Waschmaschine zunimmt.

2. Waschmaschine nach Anspruch 1, **dadurch gekennzeichnet, dass** die heraus ragenden Strukturen (16,17,22,23) eine schraubenartige Struktur bilden.

3. Waschmaschine nach Anspruch 2, **dadurch gekennzeichnet, dass** die herausragenden Strukturen (16,17,22,23) schraubenartig angeordnete Lamellen sind.

4. Waschmaschine nach einem der vorigen Ansprüche, **dadurch gekennzeichnet, dass** die heraus ragenden Strukturen (16,17,22,23) regelmäßig in einem Kranz um die Trommeloberfläche (28) angeordnet sind.

5. Waschmaschine nach einem der vorigen Ansprüche, **dadurch gekennzeichnet, dass** die heraus ragenden Strukturen (16,17,22,23) in einer vorderen Hälfte (29) der Trommeloberfläche (28) und/oder einer vorderen Hälfte (30) der seitlichen Laugenbehälterwand (27) angeordnet sind.

6. Waschmaschine nach einem der vorigen Ansprüche, **dadurch gekennzeichnet, dass** auf der Trommeloberfläche (28) und auf der seitlichen Laugenbehälterwand (27) Lamellen als heraus ragende Strukturen (16,17,22,23) angeordnet sind.

7. Waschmaschine nach Anspruch 6, **dadurch gekennzeichnet, dass** die Lamellen (16,17,22,23) auf der Trommeloberfläche (28) axial und/oder radial von den Lamellen auf der seitlichen Laugenbehälterwand (27) beabstandet sind.

8. Waschmaschine nach einem der Ansprüche 6 und 7, **dadurch gekennzeichnet, dass** sich die Lamellen auf der Trommeloberfläche (28) und auf der seitlichen Laugenbehälterwand (27) hinsichtlich Anzahl, Anordnung, Form und/oder Größe während der Rotation der Trommel (2) in ihrer Beeinflussung der Luftströmung derart ergänzen, dass eine größere axiale Strömung in Richtung der hinteren Laugenbehälterwand (24) resultiert, wobei die Lamellen (16, 22) in mehreren Kränzen um die Trommeloberfläche (28) angeordnet sind und dabei bei einem näher zur Tür (19) der Waschmaschine angeordneten Kranz auf der Trommeloberfläche (28) die Lamellen (16) größer oder mit einer größeren Steigung der Strukturen als in einem hinteren Bereich der Trommeloberfläche (28) versehen sind.

9. Waschmaschine nach einem der vorigen Ansprüche, **dadurch gekennzeichnet, dass** auf der Trommeloberfläche (28) als heraus ragende Strukturen (16,22) Sicken angeordnet sind.

10. Waschmaschine nach einem der vorigen Ansprüche, **dadurch gekennzeichnet, dass** auf der Trommeloberfläche (28) Drainagelöcher (18) mit schräg zur Drehachse (3) der Trommel (2) angeordneten Tulpungen als heraus ragenden Strukturen (16,22) angeordnet sind.

11. Waschmaschine nach einem der vorigen Ansprüche, **dadurch gekennzeichnet, dass** mindestens eine die Trommel (2) schließende Naht als Punktschweißnaht mit aufgebogenen Blechenden als heraus ragenden Strukturen (16,22) ausgebildet ist.

12. Verfahren zum Betrieb einer Waschmaschine zur Behandlung von Wäsche mit einer Programmsteuerung (12), einem Wasserzulaufsystem (8,9,10,11), einer in einem Laugenbehälter (1) drehbar gelagerten Trommel (2) und einem Antriebsmotor (14) für die Trommel (2), wobei auf einer Trommeloberfläche (28) und/oder einer seitlichen Laugenbehälterwand (27) in einem Zwischenraum (26) zwischen der Trommel (2) und dem Laugenbehälter (1) heraus ragende Strukturen (16,17,22,23) angeordnet sind, wobei heraus ragende Strukturen solche sind, welche aus der Oberfläche der Trommel (2) bzw. der seitlichen Laugenbehälterwand (24) in den Zwischenraum (26) ragen,
**gekennzeichnet durch** einen Schritt, bei dem die Trommel (2) gedreht wird, wobei die heraus ragende Strukturen (16,17,22,23) bei Drehung der Trommel (2) um eine im Wesentlichen horizontale Drehachse (3) eine in Richtung einer hinteren Laugenbehälterwand (24) gerichtete axiale Luftströmung erzeugen, wobei die heraus ragenden Strukturen (16,17,22,23) auf der Trommeloberfläche (28) und/oder der seitlichen Laugenbehälterwand (27) eine Steigung, bezogen auf die Drehachse (3) der Trommel (2), aufweisen, die von der hinteren Laugenbehälterwand (24) in Richtung zur Tür (19) der Waschmaschine zunimmt.

13. Verfahren nach Anspruch 12, **dadurch gekennzeichnet, dass** die Trommel (2) im letzten Schleuderschritt mit einer Drehzahl oberhalb einer Kompensationsdrehzahl betrieben wird, wobei die Kompensationsdrehzahl die Drehzahl der Trommel (2) ist, bei der in axialer Richtung keine Luftströmung mehr erfolgt.

## Claims

1. Washing machine for treating laundry having a program controller (12), a water inlet system (8, 9, 10, 11), a drum (2) supported rotatably in an outer tub (1), a drive motor (14) for the drum (2), and having projecting structures (16, 17, 22, 23), which are arranged on a drum surface (28) and/or a lateral outer tub wall (27) in an intermediate space (26) between the drum (2) and the outer tub (1), wherein projecting structures are those which project from the surface of the drum (2) or from the lateral outer tub wall (24) into the intermediate space (26), **characterised in that**
when the drum (2) is rotated about a substantially horizontal axis of rotation (3), the projecting structures (16, 17, 22, 23) generate an axial air flow directed in the direction of a rear outer tub wall (24) and that on the drum surface (28) and/or the lateral outer tub wall (27) the structures (16, 17, 22, 23) projecting therefrom have an inclination, with respect to the axis of rotation (3) of the drum (2), which increases from the rear outer tub wall (24) in the direction of the door (19) of the washing machine.

2. Washing machine according to claim 1, **characterised in that** the projecting structures (16, 17, 22, 23) form a helical structure.

3. Washing machine according to claim 2, **characterised in that** the projecting structures (16, 17, 22, 23) form blades arranged in a helical manner.

4. Washing machine according to one of the preceding claims, **characterised in that** the projecting structures (16, 17, 22, 23) are evenly arranged in a rim around the drum surface (28).

5. Washing machine according to one of the preceding claims, **characterised in that** the projecting structures (16, 17, 22, 23) are arranged in a front half (29) of the drum surface (28) and/or a front half (30) of the lateral outer tub wall (27).

6. Washing machine according to one of the preceding claims, **characterised in that** blades, as projecting structures (16, 17, 22, 23), are arranged on the drum surface (28) and on the lateral outer tub wall (27).

7. Washing machine according to claim 6, **characterised in that** the blades (16, 17, 22, 23) on the drum surface (28) are arranged at an axial and/or radial distance from the blades on the lateral outer tub wall (27).

8. Washing machine according to one of claims 6 and 7, **characterised in that** the blades on the drum surface (28) and on the lateral outer tub wall (27) complement one another in terms of number, arrangement, shape and/or size during the rotation of the drum (2) when influencing the air flow such that a larger axial flow results in the direction of the rear outer tub wall (24), wherein the blades (16, 22) are arranged in several rims around the drum surface (28) and in such cases with a rim arranged close to the door (19) of the washing machine on the drum surface (28), the blades (16) are provided larger or with a larger inclination of the structures than in a rear region of the drum surface (28).

9. Washing machine according to one of the preceding claims, **characterised in that** as projecting structures (16, 22) beading is arranged on the drum surface (28).

10. Washing machine according to one of the preceding claims, **characterised in that** arranged on the drum surface (28) are drainage holes (18) with tulip-shaped sections, as projecting structures (16, 22), arranged obliquely to the axis of rotation (3) of the drum (2).

11. Washing machine according to one of the preceding claims, **characterised in that** at least one seam closing the drum (2) is embodied as a spot welding seam with bent-up sheet ends as projecting structures (16, 22).

12. Method for operating a washing machine for treating laundry having a program controller (12), a water inlet system (8, 9, 10, 11), a drum (2) supported rotatably in an outer tub (1) and a drive motor (14) for the drum (2), wherein projecting structures (16, 17, 22, 23) are arranged on a drum surface (28) and/or a lateral outer tub wall (27) in an intermediate space (26) between the drum (2) and the outer tub (1), wherein projecting structures are those which project from the surface of the drum (2) or the lateral outer tub wall (24) into the intermediate space (26),
**characterised by** a step, in which the drum (2) is rotated, wherein when the drum (2) is rotated about a substantially horizontal axis of rotation (3), the projecting structures (16, 17, 22, 23) generate an axial air flow directed in the direction of a rear outer tub wall (24), wherein on the drum surface (28) and/or the lateral outer tub wall (27) the structures (16, 17, 22, 23) projecting therefrom have an inclination, with respect to the axis of rotation (3) of the drum (2), which increases from the rear outer tub wall (24) in the direction of the door (19) of the washing machine.

13. Method according to claim 12, **characterised in that** in the last spin step the drum (2) is rotated with a rotational speed above a compensation rotation speed, wherein the compensation rotational speed is the rotational speed of the drum (2), in which air no longer flows in the axial direction.

## Revendications

1. Lave-linge destiné au traitement de linge, comprenant une commande de programme (12), un système d'arrivée d'eau (8, 9, 10, 11), un tambour (2) logé de manière rotative dans une cuve de liquide de lavage (1), un moteur d'entraînement (14) pour le tambour (2), et comprenant des structures en saillie (16, 17, 22, 23), lesquelles sont disposées sur une surface de tambour (28) et/ou sur une paroi latérale (27) de la cuve de liquide de lavage, dans un espace intermédiaire (26) entre le tambour (2) et la cuve de liquide de lavage (1), les structures en saillie étant celles qui dépassent dans l'espace intermédiaire (26), hors de la surface du tambour (2), resp. de la paroi latérale (24) de la cuve de liquide de lavage, **caractérisé en ce que** les structures en saillie (16, 17, 22, 23), lors de la rotation du tambour (2) autour d'un axe de rotation (3) essentiellement horizontal, génèrent un flux d'air axial dirigé en direction d'une paroi arrière (24) de la cuve de liquide de lavage et **en ce que** les structures en saillie (16, 17, 22, 23) présentent sur la surface de tambour (28) et/ou sur la paroi latérale (27) de la cuve de lavage une pente par rapport à l'axe de rotation (3) du tambour (2), laquelle augmente de la paroi arrière (24) de la cuve de liquide de lavage en direction allant vers la porte (19) du lave-linge.

2. Lave-linge selon la revendication 1, **caractérisé en ce que** les structures en saillie (16, 17, 22, 23) forment une structure hélicoïdale.

3. Lave-linge selon la revendication 2, **caractérisé en ce que** les structures en saillie (16, 17, 22, 23) sont des lamelles disposées de manière hélicoïdale.

4. Lave-linge selon l'une quelconque des revendications précédentes, **caractérisé en ce que** les structures en saillie (16, 17, 22, 23) sont disposées de manière régulière en une couronne autour de la surface de tambour (28).

5. Lave-linge selon l'une quelconque des revendications précédentes, **caractérisé en ce que** les structures en saillie (16, 17, 22, 23) sont disposées dans une moitié avant (29) de la surface de tambour (28) et/ou dans une moitié avant (30) de la paroi latérale (27) de la cuve de liquide de lavage.

6. Lave-linge selon l'une quelconque des revendications précédentes, **caractérisé en ce que** des lamelles sont disposées sur la surface de tambour (28) et sur la paroi latérale (27) de la cuve de liquide de lavage en tant que structures en saillie (16, 17, 22, 23).

7. Lave-linge selon la revendication 6, **caractérisé en ce que** les lamelles (16, 17, 22, 23) situées sur la surface de tambour (28) sont axialement et/ou radialement distancées des lamelles situées sur la paroi latérale (27) de la cuve de liquide de lavage.

8. Lave-linge selon l'une quelconque des revendications 6 et 7, **caractérisé en ce que** les lamelles sur la surface de tambour (28) et sur la paroi latérale (27) de la cuve de liquide de lavage se complètent, au point de vue quantité, disposition, forme et/ou taille, pendant la rotation du tambour (2) quant à leur influence sur le flux d'air de manière à ce qu'il en résulte un flux axial plus important en direction de la paroi arrière (24) de la cuve de liquide de lavage, les lamelles (16, 22) étant disposées en plusieurs couronnes autour de la surface de tambour (28) et, dans une couronne disposée plus près de la porte (19) du lave-linge sur la surface de tambour (28), les lamelles (16) étant plus grandes ou munies d'une pente plus importante des structures que dans une partie arrière de la surface de tambour (28).

9. Lave-linge selon l'une quelconque des revendications précédentes, **caractérisé en ce que** des nervures sont disposées sur la surface de tambour (28) en tant que structures en saillie (16, 22).

10. Lave-linge selon l'une quelconque des revendications précédentes, **caractérisé en ce que** des trous de drainage (18) munis de fourreaux disposés de manière inclinée par rapport à l'axe de rotation (3) du tambour (2) sont disposés en tant que structures en saillie (16, 22).

11. Lave-linge selon l'une quelconque des revendications précédentes, **caractérisé en ce qu'**au moins une soudure fermant le tambour (2) est réalisée comme soudure par points comprenant des extrémités de tôle repliées en tant que structures en saillie (16,22).

12. Procédé de fonctionnement d'un lave-linge destiné au traitement de linge, comprenant une commande de programme (12), un système d'arrivée d'eau (8, 9, 10, 11), un tambour (2) logé de manière rotative dans une cuve de liquide de lavage (1) et un moteur d'entraînement (14) pour le tambour (2), des structures en saillie (16, 17, 22, 23) étant disposées dans un espace intermédiaire (26) entre le tambour (2) et la cuve de liquide de lavage (1) sur une surface de tambour (28) et/ou sur une paroi latérale (27) de la cuve de liquide de lavage, les structures en saillie étant celles qui dépassent dans l'espace intermédiaire (26), hors de la surface du tambour (2), resp. de la paroi latérale (24) de la cuve de liquide de lavage,
**caractérisé par** une étape à laquelle le tambour (2) est tourné, les structures en saillie (16, 17, 22, 23), lors de la rotation du tambour (2) autour d'un axe de rotation (3) essentiellement horizontal, générant un flux d'air axial dirigé en direction d'une paroi arrière (24) de la cuve de liquide de lavage, les structures en saillie (16, 17, 22, 23) présentant sur la surface de tambour (28) et/ou sur la paroi latérale (27) de la cuve de lavage une pente par rapport à l'axe de rotation (3) du tambour (2), laquelle augmente de la paroi arrière (24) de la cuve de liquide de lavage en direction allant vers la porte (19) du lave-linge.

13. Procédé selon la revendication 12, **caractérisé en ce que** le tambour (2), à la dernière étape d'essorage, fonctionne avec une vitesse de rotation située au-delà d'une vitesse de compensation, la vitesse de compensation étant la vitesse de rotation du tambour (2) à laquelle il n'y a plus de flux d'air en direction axiale.
